# EUROPÄISCHE PATENTSCHRIFT

(11) **EP 0 015 525 B1**
(45) Veröffentlichungstag und Bekanntmachung des Hinweises auf die Patenterteilung: **15.06.1983**
(21) Anmeldenummer: 80101048.9
(22) Anmeldetag: 03.03.1980
(51) Int. Cl.: H01H 43/02, H01R 19/14, H01R 27/00

(54) **Zwischenstecker-Geräte-Kombination**
Combination of an electrical adapter and a device
Adapteur de connexion électrique en combinaison avec un appareil

(30) Priorität: 05.03.1979 DE 2908597
(43) Veröffentlichungstag der Anmeldung: 17.09.1980
(73) Patentinhaber: WESTDEUTSCHE ELEKTROGERÄTEBAU G.m.b.H., Windmühlenweg 27 D-4770 Soest (DE)
(72) Erfinder: Stracke, Günter, D-4770 Soest (DE); Standop, Wolfgang, D-4700 Hamm 3 (DE)
(74) Vertreter: Bierl, Richard Franz

## Beschreibung

Die vorliegende Erfindung betrifft eine elektrische Zwischenstecker-Geräte-Kombination mit einem in Netzsteckdosen passenden Steckerkolben, einer aus Steckerbuchsenblock und Steckerbecher bestehenden Steckdose, sowie mit einer hiermit in einem Gehäuse baulich vereinigten - zwischen den Anschlüssen von Steckerkolben und Steckdose angeschlossenen - Schalteinrichtung eines elektrischen Geräts mit zwei entweder von einem Hebelwerk oder von Bedienungselementen vorwählbaren und auslösbaren Betriebszuständen, wobei das Gehäuse in seiner Rückwand und/oder seinen Verbindungs- bzw. Seitenwänden Ausnehmungen, die für die austauschbar rastende Befestigung von elektrischen Anschlußvorrichtungen vorgesehen sind, sowie in seiner Frontseite die Stell- und Bedienungselemente für die Schalteinrichtung enthält.

Eine elektrische Steckvorrichtung in bestimmter Ausführung der unter den vorbeschriebenen Gattungsbegriff fallenden Varianten ist in der CH-PS 221 708 als ein Thermostat beschrieben, der einen Steckerteil wie bei den früher üblich gewesenen »T-Steckern«, am oberen Ende eine der dort ebenfalls üblich gewesenen Steckdosen, am unteren Teil ein Kabel für das anzuschließende Gerät und an der Frontseite einen Einstellreglerfür den eigentlichen Thermostaten aufweist. Der Stecker oder alternativ hierzu eine Glühlampenfassung, die Steckdose und das Gehäuse mit dem Regler sind baulich festvereinigt, wobei kein Teil austauschbar ist, d. h. gegebenenfalls für verschiedene Anschluß-Ausbildungen verschiedene Thermostat-Ausführungen benötigt werden.

In der DE-PS 1 959 504 ist eine elektrische Steckvorrichtung beschrieben, die eine elektrische Zeitschaltvorrichtung zwischen dem Anschlußstecker und einem Kabel zum Verbrauchergerät enthält, wobei an der Frontplatte Regelringe mit Skalen für die Schaltzeiten eingelassen sind. Im übrigen liegt der Schwerpunkt bei dieser Vorrichtung bzw. der genannten Druckschrift in der besonders gearteten Ausbildung und Anordnung der Kontaktarme mit den zugehörigen Federelementen.

Eine Kurzzeituhr gemäß DE-GM 1894373 besitzt in einem im wesentlichen zylindrischen Gehäuse am einen Ende einen Steckerteil und am entgegengesetzten Ende einen Steckdosenteil. In einem weiteren, diesen Gehäuseteil unter rechtem Winkel durchdringenden Gehäuseteil ist ein Zeitschaltregler mit Einstellknopf untergebracht. Diese Bauform führt, abgesehen davon, daß der Druckschrift nicht entnommen werden kann, wie eine Schaltuhr oder ein anderes komplizierteres elektrisches Gerät mit Schalt-, Anzeige- und Einstelleinrichtungen eingebaut werden könnte, zu einer Konstruktion, die durch das anzuschließende Verbraucher-Anschlußkabei zu sehr kippend belastend wird und kaum ihre Lage in der Netz-Steckdose beibehalten kann.

Mit dem Problem des elektrischen Anschlusses über ein Zeitschaltgerät und gleichzeitiger Anpassung an die Anschluß-Vorrichtungen, wie sie in verschiedenen Anwendungsländern den diesbezüglichen nationalen Vorschriften genügen und deshalb zwangsweise austauschbar sein müssen, wenn die Steckvorrichtung auch nur minimalen Forderungen nach rationeller Fertigung erfüllen soll, befaßt sich auch die DE-GB-Schrift 7611 675. Dort ist eine Steckvorrichtung mit eingebauter Schaltuhr beschrieben, an deren Rückwand die Anschlußvorrichtung einstückig mit der Gehäusewand verbunden und somit zusammen mit dieser austauschbar angeordnet ist. Ebenfalls an der Rückwand ist ein Kabel für den Anschluß des Verbrauchergeräts aus dem Gehäuse-Inneren herausgeführt.

Es ist auch - ohne daß jedoch genaue Einzelheiten hierzu beschrieben sind - erwähnt, daß rückseitig oder seitlich einheitliche Ausnehmungen angeordnet sein können, in die mehrere fertige Anschlußvorrichtungen in Form einer Baugruppe rastend eingesetzt werden. Da die Umstellung auf andere Anschlußvorrichtungen gemäß der eigentlichen Lehre dieser Druckschrift aber durch Austausch des rückwärtigen Gehäuseteils oder mindestens eines Teils der Rückwand zusammen mit dem dort einstückig und stoffschlüssig in die rückseitige Gehäusewand eingebauten Stecker- bzw. Steckdosenteil erfolgen soll, ist vorgesehen, daß in dem Spritzwerkzeug für die rückwärtige Gehäusewand wechselbare Einsätze für die unterschiedlichen Isolierteile der elektrischen Anordnung verwendet werden. Die fertige Steckvorrichtung kann also nicht durch Austausch der eigentlichen Stecker bzw. Steckdosen auf andere Anschlußvorrichtungen umgestellt werden, sondern nur durch Austausch der ganzen Rückwand oder eines Teils davon.

Der vorliegenden Erfindung liegt die Aufgabe zugrunde, bei einer Zwischenstecker-Geräte-Kombination der hier einschlägigen Art den Aufbau und das Gehäuse so zu verbessern, daß sie ohne wesentliche Änderungen in der Fertigung, d. h. lediglich mit Änderungen unmittelbar bei den in das Gehäuse eingesetzten Baugruppen, an die spezifischen nationalen Vorschriften anderer Anwendungsländer angepaßt werden kann, sowie auch für den Einbau verschiedener Schalt- und/oder Anzeigeeinrichtungen mit passenden oder notwendigen Bedienungselementen geeignet ist. Darüber hinaus soll die Anordnung der frontseitigen Anzeige-und/oder Bedienungselemente und auch der Steckdosenanschluß, letzterer in der Regel nach unten, ohne Beeinflussung der Halterungs-Qualität und ohne zusätzliche bauliche Änderungsmaßnahmen mit Hilfe ausschließlich von einfachen Werkzeugen - unabhängig von der mehr oder weniger zufälligen Steck-Anordnung (senkrecht oder waagerecht) einer für den Anschluß vorgesehenen Steckdose - gewählt werden können.

Die vorstehend beschriebene Aufgabe wird bei einer Zwischenstecker-Geräte-Kombination gemäß dem Oberbegriff des Anspruchs 1 dadurch gelöst, daß das Gehäuse aus einem mindestens die Rückwand und eine der Verbindungs- bzw. Seitenwände enthaltenden hinteren Teil, der um die Achse des Steckerkolbens mit prismatischer Form von um diese Achse rechtekkigem Querschnitt ausgebildet ist, wobei an der Rückwand als Ausnehmung ein Rohrstutzen einstückig angeformt ist, in dem der Steckerkolben bei verschieden wählbarer Steckerausrüstung austauschbar eingesetzt und drehbar - an einer Mittellage und symmetrisch hierzu entgegengesetzt winkelversetzten Anschlägen einrastend - gelagert ist und/oder die Steckdose mittels angeformten seitlichen und rückseitigen Randvorsprungs und zugehöriger Nut und angeformten Führungsnasen an der Innenseite der zugehörigen Verbindungswand austauschbar und steckbar geführt und gehalten ist, sowie aus einer hierauf passend ausgebildeten, die Frontseite und die gegebenenfalls verbleibenden Verbindungs- und Seitenwände enthaltenden Fronteinheit besteht, die an der vorderen Außenseite Anzeige- und/oder Bedienungselemente bzw. -einheiten (z. B. Skalen mit Zeigern, Leuchtziffernfeld und andere bzw. Programmiertasten, Einsteller, Schaltscheibe mit voreinstellbaren Schaltelementen oder -Reitern, Schaltfinger und Lagerung hierfür und den zugehörigen Schalthebel, oder dgl.) und an ihrer inneren Rückseite die übrigen mechanischen (z. B. Antriebsmotor) und/oder elektrischen Bauelemente (Kontaktanordnung oder dgl.) der Anzeige- und/oder Schalteinrichtung bzw. ihres Steuerungsteils enthält.

Der hiermit erzielbare Fortschritt gegenüber dem Stand der Technik wird in Richtung der Anpassungsmöglichkeiten an verschiedene nationale Anschlußvorschriften noch dadurch gefördert, daß der Steckerkolben in dem Rohrstutzen mittels eines Spannbügels, der die Wandung des Rohrstutzens überragt, in Nuten an der innenseitigen Randfläche dieser Wandung einrastet und insbesondere mit dem Schutzleiter- bzw. Erdungsbügel vereinigt ist, in bevorzugten Winkellagen, vorzugsweise in drei um 90° versetzten, mit zwei Steckerstiften in einer zu einer Seite des Gehäuses parallelen Lage gehalten und feststellbar geführt ist.

In noch weiterer Ausgestaltung hinsichtlich unterschiedlicher Anwendungsfälle ist es besonders vorteilhaft, wenn die Achsen des an der Rückseite angeordneten Steckerkolbens und der in einer Verbindungs-Seitenwand gehaltenen Steckdose einen rechten Winkel einerseits und die Frontseite mit der Achse der Steckdose einen spitzen Winkel andererseits einschließen Dadurch ist gewährleistet, daß die Anzeige-und/oder Bedienungselemente in der Fronteinheit jeweils sowohl von oben her als auch von unten her gut sicht- und erkennbar sind.

Eine weitere, zusätzliche konstruktive Verbesserung besteht darin, daß die Steckdose mit einem Schutzleiter- bzw. Erdungsbügel ausgestattet ist, der auf Stiften aufsteckbar ist, die am Boden des Steckerbechers angeformt sind, und die Steckdose durch die auf dem vorderen Rand der ihr zugehörigen Verbindungs- bzw. Seitenwand gegen Herausfallen gesichert ist, indem die Nut für den Randvorsprung der Steckdose an der zugehörigen Verbindungs- bzw. Seitenwand als passend ausgeschnittener Rand angebracht ist und/oder die Führungsnasen für Führungsnuten an der Innenseite der Verbindungs- bzw. Seitenwände nahe dem Boden des Steckerbechers angeformt sind. Dafür ist es weiterhin förderlich, wenn der Rohrstutzen für den Steckerkolben den Rand des Steckerbechers überragt und der Abstand zwischen Außenfläche der Wandung des Rohrstutzens und der Verbindungs-Seitenwand mit der Steckdose mindestens annähernd um einen Spalt größer ist als die Höhe des Steckerbechers einschließlich aufgestecktem Schutzleiter- bzw. Erdungsbügel.

In weiterer Fortbildung, wiederum mit dem Ziel einer noch mehr gesteigerten Rationalisierung der Fertigung, sind an dem Boden des Steckerbechers der Steckdose Hülsenstücke mit seitlichen Durchbrüchen, in die die Kontaktbuchsenfedern mit überstehenden Anschlußfahnen einsteckbar sind, angeformt angebracht und mit rückwärtigen Öffnungen ausgestattet sind, in welche Federclips auf den Kontaktbuchsenfedern für deren seitliche Sicherung gegen Herausfallen einsteckbar sind.

In etwas allgemeinerer Weise wird der angestrebte technische Fortschritt noch dadurch in gesteigertem Grade erreicht, daß die Fronteinheit außen einen Kreiswandaufsatz für die frontseitig eingebauten Teile der Schalt- und/ oder Anzeigeeinrichtung und innen (an der Rückseite) einen umlaufenden Seitenwandstreifen enthält, der mittels einer Fasenzone an die Verbindungs- bzw. Seitenwände des Gehäuses angepaßt ist, an dem oberen in den prismatischen Teil des Gehäuses eintauchenden Abschnitt des umlaufenden Seitenwand-Streifens Ausschnitte für Nasen an dem letzteren, an den übrigen Teilen der Verbindungs- bzw. Seitenwand Anschlagsansätze zur Auflage auf dem oberen Rand des prismatischen Teils, sowie an den den Wandvorsprüngen mit Führungs- und Halterungs-Bohrungen gegenüberliegenden Stellen Säulen für Schraubengewinde aufweist.

In allen bisher beschriebenen Fällen von Ausgestaltungen mit mehr oder weniger Teilmerkmalen läßt sich auch bezüglich zusätzlicher Einstell-Hilfsmittel bzw. Zusatz-Betriebseinstellungs-Mittel eine weitere Steigerung der erzielbaren Vorzüge erreichen, wenn an einer Verbindungsseitenwand des Prismatischen Teils ein diese durchragender Schieber für die Betätigung eines Hebels zur Arretierung eines Mittels der Schalt- und/oder Anzeigeeinrichtung in einer der Betriebsstellungen bzw. einen der Betriebszustände vorgesehen ist.

Im Sinne des Gattungsbegriffs läßt sich in die neuartige Steckvorrichtung eine breite Palette von elektrischen Geräten - sei es, ursprünglich, d. h. von Grund auf bei der ersten Herstellung, oder durch einen Umbau - so einbauen, daß ihre jeweils wichtigen Bestandteile, wie Anschluß-, Anzeige- und Einstellvorrichtungen, sowie gegebenenfalls Betriebseinrichtungen wenig Raum beanspruchen und für die Montage wenig Arbeitszeit erforderlich ist. In diesem Sinne einer Konstruktion mit mehrfach aufeinander abgestimmten Baugruppen sind, wenn als elektrisches Gerät ein Zähler mit Ziffernanzeige für Strom- bzw. Leistungsverbrauch und/oder Betriebsstunden dient, mindestens die Elemente für die Ziffernanzeige in der Fronteinheit an der Frontseite eingebaut. Wird stattdessen oder zusätzlich ein Meßgerät für den Augenblickswert des Strom- bzw. Leistungsverbrauchs mit Analog- und/oder Digitalanzeige eingebaut, dann können mindestens deren Mittel für die Anzeige in der Fronteinheit an der Frontseite eingebaut sein. In ähnlicher Weise lassen sich schließlich, wenn als elektrisches Gerät eine Vorrichtung für die Auslösung der Schalteinrichtung infolge Überschreitens mindestens eines einstellbaren Grenzwerts von äußeren physikalischen Größen mittels elektrophysikalischer Wandler für Temperatur, Lichthelligkeit oder dgl. dient, mindestens Einstellmittel für den bzw. die Grenzwert(e) in der Fronteinheit an der Frontseite einbauen.

Aber auch, wenn das einzubauende elektrische Gerät ein Zeitlaufwerk mit Sprungerregung in den einen Betriebszustand der Schalteinrichtung und verzögertem Übergang in den anderen Betriebszustand durch ein Hemmwerk an sich bekannter Bauart ist, lassen sich im Sinne und gemäß der Lehre der vorbeschriebenen Merkmale mindestens Einstellmittel für die Verzögerung und/oder Anzeigemittel für den Betriebszustand in der Fronteinheit an der Frontseite einbauen.

Dient bei einem solchen Anwendungsfall mit Zeitlaufwerk als elektrisches Gerät ein Motor für den Antrieb einer in Umlauf zu setzenden Schaltscheibe mit entsprechend einem Umlauf-periodischen Programm voreinstellbaren Schaltelementen an ihrem Umfang für die Betätigung der Schalteinrichtung, dann ist es zweckmäßig, mindestens die umlaufende Schaltscheibe mit ebenfalls umlaufender 24-Stunden-Markierung und/oder ein Tageszeit-Zeigerwerk mit feststehendem 12-Stunden-Zifferblatt in der Fronteinheit an der Frontseite einzubauen. In besonders augenfälliger Weise ist es dabei vorteilhaft, wenn die Fronteinheit an der Innenseite zusammen mit einer über angeformte Säulen befestigten Platine den Antriebsmotor, das Getriebe, die Sprungschalteinrichtung und die Lagerung für ihren nach der Außenseite durchragenden, auf dem Umfang der Schaltscheibe bzw. ihren Schaltsegmenten ablaufenden Schalthebel enthält.

Im folgenden ist ein Ausführungsbeispiel - und zwar mit einer Schaltuhr als elektrischem Gerät (laut Patentansprüchen 13 und 14) und den spezifischen Besonderheiten hierfür bzw. in Anwendung der erfindungswesentlichen Merkmale auf diesen Spezialfall - anhand der Zeichnung näher erläutert; es stellen dar
Fig. 1 eine stark vereinfachte Darstellung der Zwischenstecker-Geräte-Kombination in Unteransicht (a), Seitenansicht (b) und Vorderansicht (c),
Fig. 2 eine der Fig. 1 ähnliche Darstellung, jedoch mit etwas mehr Einzelheiten in Vorderansicht (a), Seitenansicht (b) und Draufsicht (c),
Fig. 3 in noch mehr spezifizierter Darstellung die Rückansicht (von der Steckerkolbenseite her - a) und Unteransicht (Steckdosenseite - b)
Fig. 4 einen Querschnitt (A-A in Fig. 1) durch die Achsen von Schaltscheibenanordnung und Steckerkolben
Fig. 5 (a) linke Hälfte: Vorderansicht auf die Fronteinheit
   (b) rechte Hälfte: Schnitt (B-B in Fig. 4) durch die Steckvorrichtung in der Ebene der Achse der Steckdose
Fig. 6 Vorderansicht des Gehäuseinneren nach Wegnahme der Fronteinheit
Fig. 7 a) Seitenansicht der Fronteinheit
   b) Rückansicht der Fronteinheit zum Teil mit Durchbrüchen
   c) auf den Anker des Antriebsmotors
   d) auf die Sprungschalteinrichtungs-Einheit der Schaltereinrichtung
Fig.8 8 Schnitt (C-C in Fig.7) durch die Fronteinheit in Unteransicht.

In Fig. 1 ist an der Rückseite 1 des hinteren Teils 2 des Gehäuses der Zwischenstecker-Geräte-Kombination 3 der Steckerkolben 4 gelagert, in deren die Vorderansicht des Gehäuses 2 in Fig. 1a bildende untere Verbindungswand 5 die Steckdose 6 mit drei Buchsen, von denen eine 6a als Erdungsbuchse und zwei 6b als Stromanschlüsse dienen mögen, mit ihrem oberen Steckdosenrand 7a auf den passend aus der Unterseite 7 abgesetzt ausgeschnittenen Rand 240 steckbar geführt und durch die aufliegende Fronteinheit 8 mit dem Zeigerwerk 19, 20 vor den Skalen 9, 10 verschiedener Teilung gegen Herausfallen gesichert gehalten.

Die Achse 11 des an der Rückseite 1 angeordneten Steckerkolbens 4 und die Achse 12 der Steckdose 6 schließen einen rechten Winkel 13, die Achsen 12 und die Frontseite 14 einen spitzen Winkel 15 ein. Die Fronteinheit 8 hat im übrigen einen Kreiswandaufsatz 37 für die frontseitig eingebauten Teile der Schalt- und/ oder Anzeigeeinrichtung, hier der Lagerung 17 für den nicht-sichtbaren Schalthebel mit Einstellvorrichtung, die bereits erwähnten Skalen 9, 10 mit dem Zeigerwerk 19, 20, sowie dem Einstell-Ritzeltrieb 21 für die Einstellung von Anfangs- oder SOLL-Werten. Auf dem Kreisumfang sind Einsteller 22 bis 25 für Grenzwerte angebracht, bei deren Überschreitung die Stell- bzw. Anzeigeeinrichtung eine Auslösung der Schalteinrichtung herbeiführt. Für einen programmierbaren Digital-Zähler der Stell- bzw. Anzeigeeinrichtung sind Programmiertasten 26, 27, das Leuchtziffernfeld 28 und Betriebsarten-Wahlschalter-Tasten 29 in der Frontseite der Fronteinheit eingebaut. Die Zeichnung der Fig. 1 läßt bereits den grundlegenden Gedanken der Erfindung und den dadurch bedingten technischen Fortschritt erkennen, daß infolge der Anbringung der Steckdose 6 unmittelbar dicht an der Unterseite 7, da der Steckerkolben 4 nahezu bis zum Anschlag der Rückseite 1 in die Netzsteckdose eintaucht, diese Unterseite 7 so dicht an der Netzsteckdose anliegt, daß die Zugkraft des nichtgezeichneten Kabels mit Anschlußstecker, der in die Steckdose 6 eingesteckt ist, ohne störendes Kippmoment vom Steckerkolben, d. h. ohne irgendwelche Gefahr einer Lockerung der Steckverbindung aufgenommen wird.

In Fig. ist die Frontseite der Fronteinheit 8 mehr detailliert wiedergegeben, so daß auch die am Umfang der mit entsprechend einem Umlauf-periodischen Programm voreinstellbaren Schaltelementen 32 für die Betätigung der nicht-dargestellten Schalteinrichtung über den in der Lagerung 17 geführten Schalthebel mit Schaltfinger 34 abgetastete Schaltscheibe zusammen mit der innerhalb der Schaltelemente 32 mit umlaufenden 24-Stunden-Markierung 35 noch deutlicher erkennbar ist. In diesem Ausführungsbeispiel sind die Schaltelemente 32 als Kreisring-Segmente ausgebildet, die in Nuten 36 radial zwischen zwei Anschlagstellungen rastend verschiebbar sind; statt einer solchen Ausbildung kann jedoch, ohne daß davon der Umfang der Erfindung berührt oder überschritten werden würde, ohne weiteres jede andere Schaltscheibenanordnung verwendet werden, die entsprechend der am Umfang eines Kreises vorgenommenen Einstellung oder Ausbildung entsprechend dem Umlauf-periodischen Programm, gegebenenfalls im Zusammenwirken mit einer weiteren, z. B. konzentrischen Schaltscheibe oder mehreren für ein Mehrfachprogramm mit vorprogrammierter Außerbetriebsetzung des Hauptprogramms oder Einschaltung von Kurzzeitprogrammen in anderer Weise durch zeitgesteuerte Umdrehung oder Fortschaltung abtastbar ist.

Die Fronteinheit 8 mit dem Kreiswandaufsatz 37 weist am unteren Rand die Fasenzone 38 auf, mittels der eine solche Anpassung an die Verbindungs- bzw. Seitenwände 39-41 erreicht wird daß der durch den Kreiswandaufsatz 37 herbeigeführte optische Eindruck einer Verminderung der Baugröße noch unterstützt und trotzdem eine zuverlässige Halterung insbesondere der an der unteren Verbindungswand 5 bündig eingebauten Steckdose (hier nicht darstellbar) durch das Aufliegen der Fronteinheit 8 auf den Verbindungs- bzw. Seitenwänden und eine noch zu beschreibende gemischte Schnapp- und Schraubbefestigung gewährleistet ist.

Durch die unter einem spitzen Winkel 43 zwischen der Achse 11 des Steckerkolbens 7 und der Achse 45 des Kreiswandaufsatzes 37 für die frontseitig eingebauten Teile der Schalt- und/ oder Anzeigeeinrichtung aufgesetzte Fronteinheit 31 wird einmal eine weitere Verminderung der Baugröße der Steckvorrichtung erreicht, obwohl eine ausreichende Bautiefe für die Steckdose in der unteren Verbindungswand 5 vorgesehen ist, und außerdem die Sicht auf die Frontseite und damit auch die Bedienungs- und Einstellmöglichkeiten verbessert.

An der Seitenwand 39 ist noch der diese durchragende Schieber 46 erkennbar, mit dem ein eingebauter Schalthebel bzw. ein sonstiges Mittel der Schalt- und/oder Anzeigeeinrichtung in einer der Betriebsstellungen arretiert werden kann. Weiterhin ist bei diesem Ausführungsbeispiel noch die Ausstattung des Steckerkolbens % mit Führungsnuten 47 und darin Schutzleiter-kontaktfeder 48 und Führungsstegen 49 auf Anschnittflächen gemäß den einschlägigen Vorschriften der deutschen Bundesrepublik erkennbar. Im Zentrum der umlaufenden Skala mit der 24-Stunden-Markierung 35, ist in einer Kreis-Eintiefung das feststehende 12-Stunden-Zifferblatt 50 mit dem aus Minuten- 51 und Stundenzeiger 52 bestehenden Zeigerwerk für die Tageszeit angebracht, auf dessen Achse in an sich bekannter Weise mit Hohlwellen das Einstellritzeltrieb 21 für die Einstellung von Tageszeit und Schaltscheibe aufgesetzt ist.

In Fig. 3 sind Einzelheiten des Steckerkolbens 4 und der Steckdose 6 - in Verbindung mit ihrem Einbau in das Gehäuse der erfindungsgemäßen Steckvorrichtung, d. h. in die Rückwand 73 und in die untere Verbindungswand 5 - wiedergegeben. Bei dem Steckerkolben 4 erkennt man die vorher schon erwähnten Führungsstege 49 auf Anschnittflächen 76, die eigentlichen Stromanschluß-Stifte 77, die Führungsnuten 47 mit Schutzleiter-Kontaktfeder 48 und eine Nulleiter-Anschlußbuchse 80. In Senklöchern 81 der Rückwand 73 sind Schrauben 82 für die Verbindung der Fronteinheit 8 mit dem hinteren Teil 2 des Gehäuses in hier nicht dargestellten Führungsstegen versenkt untergebracht.

In der unteren Verbindungswand 5 ist der abgesetzte Rand 240 so angebracht, daß auf ihn die Steckdose 6 mit bündigem Abschluß in der Unterseite (7) aufgesteckt werden kann. Um die Bautiefe möglichst klein zu halten, ist die Fronteinheit 8 an ihrem in Fig.3b sichtbaren unteren Rand 86 für den Steckerbecher entsprechend angeschnitten. Im übrigen weist die Steckdose 6 in reziproker Weise zu dem Steckerkolben 4 Führungsnuten 87 auf Anschnittflächen 88, Schutzleiterkontaktfedern 89 und Stromanschlußbuchsen 90 auf.

In Fig.4, einer Art Längsschnitt durch das Ausführungsbeispiel der Zwischenstecker-Geräte-Kombination sind zunächst die vier Hauptgruppen zu unterschieden, das Gehäuse, von dem die Rückwand 73 und die obere Verbindungswand 40 gut erkennbar sind, die Steckdose 6 mit Steckdosenrand 103, Steckerbuchsenblock 104 und Steckerbecher 105, dem Steckerkolben 4, der in dem an die Rückwand 73 angeformten Rohrstutzen 107 sowohl drehbar als auch austauschbar eingesetzt ist, und schließlich die Fronteinheit 8 mit dem frontseitig aufgesetzten Kreiswandaufsatz 37 und der an der Innenseite über angeformte Säulen befestigten Platine 110 für den nicht-dargestellten Antriebsmotor, das in Teil-Getriebe 111 mit teilweise in Flachbauform mit Mehrfachschneckengetrieben 112 ausgebildet dargestellte Getriebe und die anderen hier verdeckten Teile.

Für die Fronteinheit 8 ist noch der Aufbau der Schaltscheibe mit den in Kerben 113 einrastenden, radial verschiebbaren Schaltelementen 32, dem mit dem Minutenzeiger 51 einstückig verbundenen Einstellritzeltrieb 21, dem Stundenzeiger 52, den Führungsnuten 118 in der Trägerscheibe 119 mit angeformtem Zahnrad 120 und dem Zahntrieb 121 für das Tageszeit-Zeigerwerk ausführlich wiedergegeben, welch letzteres mit dem Teil-Getriebe 111 und dem Zahnrad 122 über ein Schneckenradgetriebe mit der Welle des Antriebsmotors in Verbindung stehen. Der grundlegende Erfindungsgedanke der Zwischenstecker-Geräte-Kombination besteht also auch in dem möglichst gedrängten Aufbau des eingebauten elektrischen Geräts für die Schalt-und/oder Anzeigevorrichtung, hier unter bevorzugter Verwendung von über Kreuz in Flachbauform liegenden Mehrfach-Schneckengetrieben.

Zu der Steckdose 6 ist noch der Schutzleiter- bzw. Erdungsbügel 123 hervorhebend zu erwähnen, der auf am Boden 124 des Steckerbechers 105 angeformte Stifte 125 lediglich aufgesteckt und aber durch den mindestens annähernd um einen Luftspalt 126 höher liegenden unteren Rand des Rohrstutzens 107 und außerdem durch eine Nase 127 an der Innenseite 128 der Fronteinheit gegen Herausfallen gesichert ist. In ähnlicher Weise wird der Steckerkolben 4 durch den von innen mittels der Schraube 106 mit dem Steckerkolben 4 verbundenen Schutzleiter- bzw. Erdungsbügel 103 mit der Schutzleiter-Kontaktfeder 48 mittels des über den Rohrstutzen 107 überstehenden Spannbügels 131 gegen Herausfallen gesichert; der Schutzleiter- bzw. Erdungsbügel 123 und derjenige 129 sind durch die Leitung 132 miteinander verbunden.

Der Rohrstutzen 107 weist an seiner innenseitigen Randfläche 133 an einer mittleren und symmetrisch hierzu entgegengesetzt um je 90° versetzten Stellen Nuten auf, in die der überstehende Lappen des Spannbügels 131 des Schutzleiter- bzw. Erdungsbügels 129 rastend einfällt, so daß der Steckerkolben so definiert verdreht werden kann, daß die Netzanschlußstifte 77 entweder horizontal, gegebenenfalls um 180° verdreht, oder senkrecht in eine Netzsteckdose eingesteckt werden können. Auf diese Weise kann die Steckvorrichtung einmal an die mehr- oder weniger zufällige Einbauart einer Netzsteckdose mit senkrechtem oder waagerechten Buchsenpaar und zum anderen an eine Verwendung im oberen oder im unteren Bereich der Wandhöhe angepaßt werden, wobei die Fronteinheit von oben her oder von unten her bequem eingesehen werden kann.

In Fig. 5a (links) ist nochmals die Frontseite mit den in Nuten 36 radial verschieblichen Schaltelementen 202 und der aus diesen und der als mit umlaufendem Ring 203 mit 24-Stunden-Markierung 35 versehenen Trägerscheibe gebildeten Schaltscheibe, dem Tageszeit-Zeigerwerk 204 und der durchragenden Lagerung 17 für den den Umfang der Schaltscheibe bzw. ihrer Schaltelemente abtastenden Schaltfinger 206 des nicht-sichtbaren Schalthebels dargestellt. Im rechten Teil der Fig. 5b ist der Steckerbecher 105 mit eingeformtem Steckerbuchsenblock 104 dargestellt, in dessen Hülsenstücken 229 mit seitlichen Durchbrüchen 230 die Kontaktbuchsenfedern 231 mit überstehenden Anschlußfahnen 232 einsteckbar durch aufgesteckte Federclips 233 mit Ösen in den rückwärtigen Öffnungen 234 so gehalten sind, daß sie gegen Herausfallen aus den Durchbrüchen 230 gesichert sind.

Hinter dem Steckerbuchsenblock 104 ist die innenseitige Randfläche 235 mit Nuten 236 für rastendes Einfallen des überstehenden Lappens des Spannbügels 131 erkennbar, der von innen durch die Schraube 106 mit dem Steckerkolben (nur teilweise sichtbar) verbunden ist. Der Steckerbecher 105 ist mittels der Nut 239 seines Randes 7a auf den abgesetzten Rand 240 der unteren Seitenwand 42, sowie mittels der Führungsnasen 242 in die Nuten 243 der als angeformte Wandvorsprünge 244 ausgebildeten Säulen mit Senkloch 245 für eine hier nicht sichtbare Schraube für die Befestigung der Fronteinheit bündig mit der unteren Verbindungswand 42 gesteckt. Für einen Austausch der Steckdose 6 gegen eine andere für andere Anschlußvorschriften braucht also lediglich dieser Becherteil entsprechend geändert ausgebildet zu werden.

In Fig.6 ist der Einbau der austauschbar eingesteckten Steckdose 6 mit Steckerbecher 105 und Steckerbuchsenblock 104 einerseits und des in dem angeformten Rohrstutzen 107 mittels Schutzleiter- bzw. Erdungsbügel 123 und Schraube 106 drehbar und austauschbar gehaltenen Steckerkolbens nach Entfernung der Fronteinheit in Vorderansicht dargestellt. Die Steckführungen sind als an den Steckerbecher 105 einstückig angeformte Nutwände 257, 258 einerseits und Stegwand 259 mit Führungsnasen 242 ungeschnitten sichtbar, wobei die letztere in der auf dem inneren Wandvorsprung 244 angeformten Nut 261 geführt und der Wandvorsprung 244 auf der Vorderseite mit einem verjüngten Ende 161 des Senklochs 245 ausgestattet ausgebildet ist, hinter dem das größere Senkloch 245 für den Schraubenkopf gestrichelt angedeutet ist. An der Innenseite der oberen Verbindungswand 40 sind die Nasen 265, 266 angebracht, die in entsprechenden Öffnungen der Innenseite der Fronteinheit einschnappen, sowie in ihrer Nachbarschaft die angeformten Zapfen 267, 268 für die Abstandshalterung von Teilen auf der Rückwand der Fronteinheit 8.

Fig. 7a zeigt die Fronteinheit 8 in Seitenansicht, so daß man gut die über auf der inneren Rückseite angeformte Säuren 301 befestigte Platine 302 mit ihren ebenfalls angeformten Lagerböcken 303, 304 und der Lagerwand 305, sowie die benfalls angeformten Gewindestutzen 306 für die Befestigung von dem hinteren Teil des Gehäuses her erkennen kann. Der Kreiswandaufsatz an der Vorderseite ist mit 109 bezeichnet, die Fasenzone mit 38 und ein an der Innenseite 309 zurückgesetzt umlaufender Seitenwandstreifen mit 310.

Mit Hilfe der auf der Platine 302 angeformten Lagerböcke 303, 304 und der Lagerwand 305, sowie den Lagerböckchen 311, 312 mit schnappend aufgesteckten Haltebügeln 313, 314 sind die über den Schneckentrieb 315 vom Anker 316 des Motors mit Stator 317 angetriebene Welle 318, sowie die von letzterer ebenfalls über einen Schneckentrieb 319 angetriebene Welle 320 gelagert, die ihrerseits mittels des Schneckentriebs 321 über den weiteren Getriebeteil 322 die Schaltscheibe und das Tageszeit-Zeigerwerk 204 antreibt.

In der durchbrochen gezeichneten oberen rechten Ecke der Fig. 7b ist die SprungschaltEinrichtung mit Schalthebel 323 erkennbar, die über den von ihr beaufschlagten Zwischenhebel 324 den eigentlichen Kontaktarm 325 betätigt, dessen Kontakt 326 dabei auf den Gegenkontakt 327 gedrückt wird, indem die Spannfeder 328 bei Beaufschlagung des Zwischenhebels 324 bereits mit kleiner Kraft ihren Kipp-Punkt überschreitet, so daß die Kontakte durch die Feder mit wesentlich größerer Kraft aufeinander gedrückt werden. Der Schalthebel 323 wird sowohl über einen durch den Durchbruch 329 ragenden Schaltfinger (206) entsprechend dem Programm auf dem Umfang der Schaltscheibe intermittierend oder durch den Schieber 330 in eine Dauerbetriebsstellung beaufschlagt, in welcher das Programm nicht wirksam ist. Mit der Exzenterschraube 331 läßt sich diese Schieberbetätigung einstellen. Die Kurvenausschnitte 332 entsprechen den Aussparungen für den Steckdosenrand 7a des Steckerbechers 105.

Fig. 8 gibt eine Vorderansicht bzw. einen Schnitt C-C in Fig. 7b der Fronteinheit wieder, wenn man die Darstellung der Fig. 7b als Grundriß versteht. Ergänzend zu den übereinstimmend eingefügten Bezeichnungen ist zu erwähnen, daß der Stator 317 des Motors die Wicklung 334 trägt.

Das vorbeschriebene Ausführungsbeispiel der Steckvorrichtung ist lediglich ein - wenn auch besonders anschaulicher - Spezialfall vieler möglicher Anwendungen des grundlegenden Erfindungsgedankens der austauschbaren Montage von Steckdose und Steckerkolben ir Verbindung mit einem elektrischen Gerät - hier einer Schaltuhr - für die Betätigung einer im Stromkreis zwischen den Anschlüssen von Steckerkolben und Steckdose wirkenden Schalt- und/oder Anzeigeeinrichtung. Die hierbei erläuterten Besonderheiten lassen sich nicht nur ohne weiteres auf andere einzubauende elektrische Geräte, wie Zähler- und Meßgeräte, auch in Verbindung mit elektrophysikalischem Wandler für die Auswertung eines Grenzwerts, und andere Arten von Zeitschaltgeräten übertragen, sondern vermitteln auch eine mehrschichtige Lehre für die Verwendung vom einstückig angeformten Teilen für die Lagerung, die Steckführung und die raumsparende Anordnung und entsprechenden Einbau unter Ausnützung aller Formanpassungen, nicht zuletzt für eine kostensparende und fertigungstechnisch aufwandsparende Konstruktion mit Austauschmöglichkeiten der Stecker- und Buchsenelemente, sowie gegebenenfalls des elektrischen Geräts.

## Patentansprüche

1. Elektrische Zwischenstecker-Geräte-Kombination
mit einem in Netzsteckdosen passenden Steckerkolben, einer aus Steckerbuchsenblock und Steckerbecher bestehenden Steckdose, sowie mit einer hiermit in einem Gehäuse baulich vereinigten - zwischen den Anschlüssen von Steckerkolben und Steckdose angeschlossenen - Schalteinrichtung eines elektrischen Geräts mit zwei entweder von einem Hebelwerk oder von Bedienungselementen vorwählbaren und auslösbaren Betriebszuständen, wobei das Gehäuse in seiner Rückwand und/ oder seinen Verbindungs- bzw. Seitenwänden Ausnehmungen, die für die austauschbar rastende Befestigung von elektrischen Anschlußvorrichtungen vorgesehen sind, sowie in seiner Frontseite die Stell- und Bedienungselemente für die Schalteinrichtung enthält,
dadurch gekennzeichnet, daß das Gehäuse aus einem mindestens die Rückwand (73) und eine (5) der Verbindungs- bzw. Seitenwände enthaltenden hinteren Tei (2), der um die Achse (11) des Steckerkolbens (4) mit prismatischer Form um diese Achse (11) rechteckigem Querschnitt ausgebildet ist,
wobei an der Rückwand (73) als Ausnehmung ein Rohrstutzen (107) einstückig angeformt ist, in dem der Steckerkolben (4) bei verschieden wählbarer Steckerausrüstung austauschbar eingesetzt und drehbar - an einer Mittellage und symmetrisch hierzu entgegengesetzt winkelversetzten Anschlägen einrastend - gelagert ist,
und/oder die Steckdose (6) mittels angeformten seitlichen und rückseitigen Randvorsprungs (7a) und zugehöriger Nut (239) und angeformten Führungsnasen (242) an der Innenseite der zugehörigen Verbindungswand (5) austauschbar und steckbar geführt und gehalten ist,
sowie aus einer hierauf passend ausgebildeten, die Frontseite und die gegebenenfalls verbleibenden Verbindungs- und Seitenwände enthaltenden Fronteinheit (8) besteht, die
an der vorderen Außenseite Anzeige- und/oder Bedienungselemente bzw. -einheiten (z. B. Skalen (9, 10) mit Zeiger (51, 52), Leuchtziffernfeld (28) u. a. bzw. Programmiertasten (26, 27), Einsteller (21 bis 25), Schaltscheibe mit voreinstellbaren Schalterelementen (32) oder -reitern, Schaltfinger (34) und Lagerung (17) hierfür bzw. für den zugehörigen Schalthebel, oder dgl.) und an ihrer inneren Rückseite die übrigen mechanischen (z. B. Antriebsmotor 316, 317) und/oder elektrischen Bauelemente (z. B. Kontaktanordnung 325 bis 327)
der Anzeige- und/oder Schalteinrichtung bzw. ihres Steuerungsteils enthält.

2. Zwischenstecker-Geräte-Kombination nach Anspruch 1, dadurch gekennzeichnet, daß der Steckerkolben (4) in dem Rohrstutzen (107) mittels eines Spannbügels (131),
der die Wandung des Rohrstutzens (107) überragt, in Nuten (236) an der innenseitigen Randfläche (133) dieser Wandung einrastet und insbesondere mit dem Schutzleiter- bzw. Erdungsbügel (129) vereinigt ist,
in bevorzugten Winkellagen,
vorzugsweise in drei um 90° versetzten, mit zwei Netzanschluß-Stiften (134) in einer zu einer Verbindungs- bzw. Seitenwand (39 bis 42) des Gehäuses parallelen Lage
gehalten und feststellbar geführt ist (Fig. 2 und 4).

3. Zwischenstecker-Geräte-Kombination nach einem der Ansprüche 1 und 2, dadurch gekennzeichnet, daß die Steckdose (6) durch die auf dem vorderen Rand der ihr zugeordneten Verbindungswand (42) aufliegende Fronteinheit gegen Herausfallen gesichert ist, indem
a) die Nut (239) für den Randvorsprung (7a) der Steckdose (6) an der zugehörigen Verbindungswand (42) als passend abgesetzt ausgeschnittener Rand (240) angebracht ist
b) und/oder die Führungsnasen (242) für Führungsnuten (243) an der Innenseite der Seitenwände (39, 41) nahe dem Boden des Steckerbechers (105) angeformt sind (Fig. 4 und 5).

4. Zwischenstecker-Geräte-Kombination nach einem der Ansprüche 1 bis 3, dadurch gekennzeichnet, daß die Steckdose (6) mit einem Schutzleiter- bzw. Erdungsbügel (123) ausgestattet ist, der auf Stiften (125) aufsteckbar ist, die am Boden (124) des Steckerbechers (105) angeformt sind (Fig. 4 und 5).

5. Zwischenstecker-Geräte-Kombination nach einem der Ansprüche 1 bis 4, dadurch gekennzeichnet, daß die Achsen (11, 12) des an der Rückseite (1) angeordneten Steckerkolbens (4) und der in einer Verbindungswand (5) an der Unterseite (7) gehaltenen Steckdose (6) einen rechten Winkel einerseits und die Frontseite (14) mit der Achse (12) der Steckdose (6) einen spitzen Winkel (15) andererseits einschließen (Fig. 1).

6. Zwischenstecker-Geräte-Kombination nach einem der Ansprüche 1 bis 5, dadurch gekennzeichnet, daß der Rohrstutzen (107) für den Steckerkolben (4) den Rand des Steckerbechers (105) der Steckdose (6) überragt und der Abstand zwischen der Außenfläche der Wandung des Rohrstutzens (107) und der Verbindungswand mit der Steckdose (6) mindestens annähernd um einen Luftspalt (126) größer ist als die Höhe des Steckerbechers (105) einschließlich aufgestecktem Schutzleiter- bzw. Erdungsbügel (123) (Fig. 4).

7. Zwischenstecker-Geräte-Kombination nach einem der Ansprüche 1 bis 6, dadurch gekennzeichnet, daß Hülsenstücke (229) an dem Boden (124) des Steckerbechers (105) der Steckdose (6) als Steckerbuchsenblock (104) mit seitlichen Durchbrüchen (230), in welche die Kontaktbuchsenfedern (231) mit überstehenden Anschlußfahnen (232) einsteckbar sind, angeformt angebracht und mit rückwärtigen Öffnungen (234) ausgestattet sind, in welche Federclips (233) auf den Kontaktbuchsenfedern (231) für deren seitliche Sicherung gegen Herausfallen einsteckbar sind (Fig. 5).

8. Zwischenstecker-Geräte-Kombination nach einem der Ansprüche 1 bis 7, dadurch gekennzeichnet, daß an der Innenseite der Rückwand (73) Zapfen (268) für die Abstandshalterung von Teilen auf der Rückseite der Fronteinheit (8) angeformt sind.

9. Zwischenstecker-Geräte-Kombination nach einem der Ansprüche 1 bis 8, dadurch gekennzeichnet, daß die Fronteinheit (8)
a) außen einen Kreiswand-Aufsatz (37) für die frontseitig eingebauten Teile der Anzeige-und/oder Schalteinrichtung bzw. ihres Steuerungsteils und
b) innen (an der Rückseite) einen umlaufenden Seitenwand-Streifen (310) enthält, der mittels einer Fasenzone (38) an die Verbindungs- und Seitenwände (5, 39, 40, 41) des prismatischen Teils des Gehäuses angepaßt ist,
c) ferner an dem oberen - in den prismatischen Teil des Gehäuses eintauchenden - Abschnitt des umlaufenden Seitenwand-Streifens (310) Ausschnitte für Nasen (265, 266) an dem letzteren,
d) an den übrigen Teilen des Seitenwand-Streifens (310) Anschlagsansätze zur Auflage auf dem oberen vorderen Rand des prismatischen Teils,
e) sowie an den den Wandvorsprüngen (244) mit Führungs- und Halterungsbohrungen (245, 262) gegenüberliegenden Stellen Säulen (306) für Schraubengewinde aufweist (Fig. 6 und 7).

10. Zwischenstecker-Geräte-Kombination nach einem der Ansprüche 1 bis 9, gekennzeichnet durch einen an einer Seitenwand des prismatischen Teils des Gehäuses durchragenden Schieber (330) für die Betätigung eines Schalthebels bzw. Umschalters zur Arretierung eines Mittels (Schalter-Zusatzvorrichtung 232) der Anzeige- und/oder Schalteinrichtung in einer ihrer Betriebsstellungen bzw. einem der Betriebszustände (Fig. 7).

11. Zwischenstecker-Geräte-Kombination nach einem der Ansprüche 1 bis 10, dadurch gekennzeichnet, daß das Hebelwerk der Anzeige- und/oder Schalteinrichtung in der Bauart wie bei einem Zeitschaltgerät ausgebildet ist.

12. Zwischenstecker-Geräte-Kombination nach einem der Ansprüche 1 bis 11, dadurch gekennzeichnet, daß der Steuerungsteil der Anzeige- und/oder Schalteinrichtung als ein Zeitlaufwerk mit Sprungerregung in den einen Betriebszustand der Schalteinrichtung und ver- zögerₜem Übergang in den anderen Betriebszustand durch ein Hemmwerk an sich bekannter Bauart dient, wobei mindestens Einstellmittel für die Verzögerung und/oder Anzeigemittel für den Betriebszustand in der Frontseite der Fronteinheit eingebaut sind.

13. Zwischenstecker-Geräte-Kombination nach einem der Ansprüche 1 bis 12, dadurch gekennzeichnet, daß als Steuerungsteil der Schalt- und/oder Anzeige-Einrichtung ein Zeitlaufwerk dient, das eine durch einen Motor (Anker 316, Stator 317) in Umlauf gesetzte Schaltscheibe (Trägerscheibe 119) mit entsprechend einem Umlauf-periodischen Programm voreinstellbaren Schaltelementen (32) an ihrem Umfang für die Betätigung der Schalteinrichtung und gegebenenfalls zur Anzeige des Schaltprogramms enthält, wobei mindestens die umlaufende Schaltscheibe mit ebenfalls umlaufender 24-Stunden-Markierung (35) und/oder ein Tageszeit-Zeigerwerk (Minutenzeiger 51, Stundenzeiger 52) mit feststehendem 12-Stunden-Zifferblatt (50) - gegebenenfalls mit Einstellritzeltrieb (21) für beide - wahlweise auch für die Anzeige anderer Größen als der Zeit vorbereitet - in der Frontseite der Fronteinheit (8) eingebaut ist (sind) (Fig. 1, 4 und 7).

14. Zwischenstecker-Geräte-Kombination nach Anspruch 13, dadurch gekennzeichnet, daß die Fronteinheit (8) an der Innenseite zusammen mit einer über angeformte Säulen (301) befestigten Platte bzw. Platine (302) den Antriebsmotor (Anker 316, Stator 317), Getriebeteil (322) vorzugsweise in teilweiser Flachbauform mit Mehrfachschnecken-Getrieben (315, 319, 321), eine Sprungschalteinrichtung (mit Zwischenhebel 324 und Kontakten 326, 327 bzw. Kontaktarm 325) und die Lagerung (17) für ihren nach der Außenseite durchragenden, auf dem Umfang der Schaltscheibe bzw. ihren Schaltelementen (32) ablaufenden Schaltfinger (34) für den Schalthebel (323) enthält.

15. Zwischenstecker-Geräte-Kombination nach einem der Ansprüche 1 bis 14, dadurch gekennzeichnet, daß die Steuerungseinheit der Anzeige- und/oder Schalteinrichtung als Grenzwertgeber ausgebildet ist, der die Schalteinrichtung bei Überschreitung von in Verbindung mit Skalen (9, 10) verschiedener Teilung vorwählbar einstellbaren Grenzwerten mindestens einer physikalischen Größe, z. B. elektrischer Strom bzw. elektrische Spannung, Temperatur, Lichthelligkeit oder dgl. betätigt.

16. Zwischenstecker-Geräte-Kombination nach einem der Ansprüche 1 bis 15, dadurch gekennzeichnet, daß die Steuerungseinheit der Anzeige- und/oder Schalteinrichtung als programmierbarer Digital-Zähler bzw. als programmierbares Zeitrelais, insbesondere mit Ziffernanzeige ausgebildet und mit einer Vergleicherschaltungs-Einrichtung für die Abgabe eines Steuersignals zur Herbeiführung eines der Betriebszustände der Schalteinrichtung bei Übereinstimmung eines vorwählbaren Zähl-SOLL-Signals mit einem fortlaufend geänderten intern erzeugten und/oder von außen zugeführten IST-Signals ausgestattet ist.

## Claims

1. An electrical adapter-plug/apparatus combination having a plug butt fitting into mains sockets, a socket consisting of plug socket block and plug cup, and having a switching device of an electrical apparatus, which device is structurally united therewith in a housing - connected between the connections of plug butt and socket, with two operating states which can be preselected and rendered operative either by a lever system or by operating elements, the housing containing, in its rear wall and/or its connecting or side walls, recesses which are provided for the interchangeable arresting securing of electrical connection devices, and in its front, the setting and operating elements for the switching device, characterised in that the housing is constructed from at least one rear portion (2) which contains the rear wall (73) and one (5) of the connecting or side walls and which is constructed round the pin (11) of the plug butt (4) with prismatic shape in rectangular cross- section about this pin (11), and formed in one piece as a recess on the rear wall (73) is a bush (107) in which the plug butt (94) is interchangeably inserted with various plug equipment which can be selected and is mounted for rotation - engaging on a central position and oppositely angularly offset stops symmetrical therewith - and/or the socket (6) is guided and held interchangeably and for plugging in at the inside of the associated connecting wall (5) by means of marginal projections (7a) formed at the side and at the rear and associated grooves (239) and guide noses (242) formed on, and consists of a front unit (8) which is constructed to fit thereon and which contains the front and the connecting and side walls which may possibly remain and which comprises, at the front outside, indicating and/or operating elements or units (for example scales (9, 10) with pointers (51, 52), field of luminous figures (28) or programming keys (26, 27), setters (21 to 25), indexing disc with control elements (32) or sliders which can be preset, shift finger (34) and mounting (17) for this or for the associated control lever or the like), and at its inner rear, the remaining mechanical (for example drive motor 316, 317) and/or electrical components (for example contact arrangement 325 to 327) of the indicating and/or switching device or its control member.

2. An adapter-plug/apparatus combination as claimed in Claim 1, characterised in that the plug butt (4) is held and guided for location in preferred angular positions, preferably in three offset by 90°, with two mains connection pins (134) in a position parallel to a connecting or side wall (39 to 42) of the housing, in the bush (107) by means of a stirrup (131) which projects beyond the wall of the bush (107), engages in grooves (236) at the inside marginal face (133) of this wall and in particular is united with the non-fused earth condutor or cradle guard (129) (Figures 2 and 4)

3. An adapter-plug/apparatus combination as claimed in one of the Claims 1 and 2, characterised in that the socket (6) is secured against falling out by the front unit resting on the front edge of the connecting wall (42) associated therewith, in that
a) the groove (239) for the marginal projection (7a) of the socket (6) is provided on the associated connecting wall (42) as a suitably offset cut-out edge (240)
b) and/or the guide noses (242) for guide grooves (243) are formed on the inside of the side walls (39, 41) near the bottom of the plug cup (105) (Figures 4 and 5).

4. An adapter-plug/apparatus combination as claimed in one of the Claims 1 to 3, characterised in that the socket (6) is equipped with a non-fused earthed conductor or cradle guard (123) which can be mounted on pins (125) which are formed at the bottom (124) of the plug cup (105) (Figures 4 and 5).

5. An adapter-plug/apparatus combination as claimed in one of the Claims 1 to 4, characterised in that the pins (11, 12) of the plug butt (4) disposed at the back and the socket (6) held in a connecting wall (5) at the under side (7) form a right angle on the one hand and the front (14) forms an acute angle (15) with the axis (12) of the socket (6) on the other hand (Figure 1).

6. An adapter-plug/apparatus combination as claimed in one of the Claims 1 to 5, characterised in that the bush (107) for the plug butt (4) projects beyond the edge of the plug cup (105) of the socket and the distance between the outer face of the wall of the bush (107) and the connecting wall with the socket (6) is greater at least substantially by an air gap (126) than the height of the plug cup (105) including the superimposed non-fused earthed conductor or cradle guard (123) (Figure 4).

7. An adapter-plug/apparatus combination as claimed in one of the Claims 1 to 6, characterised in that sleeve members (229) are formed on the bottom (124) of the plug cup (105) of the socket (6) as a plug socket block (104) in which the contact-bush springs (231) can be inserted with projecting connecting lugs, and the sleeve members are equipped with rear apertures (234) in which spring clips (233) can be inserted on the contact-bush springs (231) to secure them laterally against falling out (Figure 5).

8. An adapter-plug/equipment combination as claimed in one of the Claims 1 to 7, characterised in that pins (268) for the spacing of parts at the back of the front unit (8) are formed on the inside of the rear wall (73).

9. An adapter-plug/apparatus combination as claimed in one of the Claims 1 to 8, characterised in that the front unit (8)
a) comprises externally a circular-wall attachment (37) for the parts of the indicating and/or switching device or its control member installed at the front and
b) internally (at the rear) an encircling lateral-wall strip (310) which is adapted by means of a chamfer zone (38) to the connecting and side walls (5, 39, 40, 41 ) of the prismatic part of the housing,
c) further comprises at the upper portion of the encircling lateral-wall strip (31) - penetrating into the prismatic part of the housing - excisions for noses (265, 266) on the latter,
d) on the remaining parts of the lateral-wall strip (310) stop extensions for bearing on the upper front edge of the prismatic part,
e) and, at places situated opposite the wall projections (244) with guide and holding bores (245, 262), columns (306) for screw threads (Figures 6 and 7).

10. An adapter-plug/apparatus combination as claimed in one of the Claims 1 to 9, characterised by a slide (330) projecting through a side wall of the prismatic part of the housing for the actuation of a control lever or change-over switch to arrest a means (switch auxiliary device 323) of the indicating and/or switching device in one of its operating positions or in one of the operating states (Figure 7).

11. An adapter-plug/apparatus combination as claimed in one of the Claims 1 to 10, characterised in that the lever system of the indicating and/or switching device is constructed in the same manner as in a time switch.

12. An adapter-plug/apparatus combination as claimed in one of the Claims 1 to 11, characterised in that the control member of the indicating and/or switching device serves as a time mechanism with jump excitation in the one operating state of the switching device and delayed transition to the other operating state through a retard mechanism of a construction known per se, at least setting means for the delay and/or indicating means for the operating state being installed in the front of the front unit.

13. An adapter-plug/apparatus combination as claimed in one of the Claims 1 to 12, characterised in that a time mechanism serves as a control member for the switching and/or indicating device, which time mechanism comprises an idexing disc (supporting disc 119) set in rotation by a motor (armature 316, stator 317) with control elements (32) which can be preset according to a revolution-periodic programme at its circumference for the actuation of the switching device and possibly for the indication of the switching programme, and at least the rotating indexing disc with 24-hour marking (35) likewise rotating and/or an indicating system for the time of day (minute indicator 51, hour indicator 52) with a stationary 12-hour dial (50) - possibly with adjusting pinion drive (21) for both - selectively prepared to indicate other quantities than time - is (are) installed in the front of the front unit (8) (Figures 1,4 and 7).

14. An adapter-plug/apparatus combination as claimed in Claim 13, characterised in that the front unit (8) comprises, at the inside, together with a plate (302) secured via formed-on columns (301), the drive motor (armature 316, stator 317), gear member (322) preferably in partial flat construction with multiple worm gears (315, 319, 321), a jump switching device (with intermediate lever 324 and contacts 326, 327 or contact arm 325) and the mounting (17) for its shift finger (34) for the control lever (323) projecting through to the outside and ending at the cicumference of the indexing disc or its control elements (32).

15. An adapter-plug/apparatus combination as claimed in one of the Claims 1 to 14, characterised in that the control unit of the indicating and/or switching device is constructed in the form of a limiting-value indicator which actuates the switching device when limiting values of at least one physical quantity, for example electrical current or electrical voltage, temperature, brightness of light or the like, which limiting values can be adjusted preselec- tively in conjunction with scales (9, 10) having various graduations, are exceeded.

16. An adapter-plug/apparatus combination as claimed in one of the Claims 1 to 15, characterised in that the control unit of the indicating and/or switching device is constructed in the form of a digital counter which can be programmed or of a time relay which can be programmed, particularly with numerical indication, and is equipped with a comparator circuit device for the delivery of a control signal to bring about one of the operating states of the switching device in the event of agreement of a preselected counting desired signal with a continuously altered internally produced and/or externally supplied Actual signal.

## Revendications

1. Adapteur de connexion électrique en combinaison avec un appareil
pourvu d'une prise mâle adaptée aux prises femelles de secteur, d'une prise femelle composée d'une douille et d'un boîtier de prise,
ainsi que d'un dispositif de branchement d'un appareil électrique, lié par construction dans un boîtier-branché entre les connexions de la prise mâle et la prise femelle-présentant deux états de fonctionnement débrayables et sélectionnables à partir, soit d'un levier, soit d'organes de manoeuvre,
ledit boîtier comportant dans sa paroi dorsale et/ou ses parois latérales ou de liaison des évidements prévus la fixation encliquetable interchangeable de dispositifs de connexion, ainsi que dans sa paroi frontale les organes de manoeuvre et de réglage pour le dispositif de branchement,
caractérisé en ce que le boîtier est formé d'une partie arrière (2) comprenant au moins la paroi dorsale (73) et une (5) des parois latérales ou de liaison, ladite partie arrière étant réalisée autour de l'axe (11) de la prise mâle (5) avec une forme prismatique rectangulaire autour de cet axe (11) dans le plan transversal,
la paroi dorsale (73) comportant un évidement en forme de manchon (107) qui en est solidaire et dans lequel la prise mâle (4) est d'une part disposée de manière à permettre une mise en place interchangeable d'équipements de prise mâle différents susceptibles d'être choisis, et d'autre part montée rotative, s'enclenchant en une position centrale et symétriquement à des butées décalées angulairement en sens opposé, dans lequel et/ou la prise femelle (6) est introduite et maintenue de manière interchangeable et enfichable à l'aide d'un bord en saillie (7a) formé latéralement et dorsalement et comportant une gorge (239), et d'un téton de guidage (242), du côté interne de la paroi de liaison (5) associée,
ledit boîtier étant formé d'autre part d'une unité frontale (8), comprenant la parois frontale et les parois latérales ou de liaison restantes éventuelles,
ladite unité (8) comportant, du côté extérieur avant, des unités d'affichage et/ou des organes de manoeuvre, (tels que entre autres des graduations (9, 10) avec des aiguilles (51, 52), un cadran à chiffres lumineux (28), ou des touches de programmation (26, 27), des dispositifs d'ajustage (21 à 25), un disque contacteur avec des organes ou des cavaliers de connexion (32) préréglables, un doigt de contact (34) et un logement récepteur (17) pour celui-ci ou pour les leviers de contact associés ou analogues), l'unité frontale (8) comportant en outre du côté intérieur de la face dorsale les organes mécaniques (par exemple un moteur de commande 316, 317) et/ou électriques restant (par exemple un ensemble de contacts 325 à 327), du dispositif d'affichage et/ou de contact ou de sa partie de commande.

2. Adapteur selon la revendication 1, caractérisé en ce que la prise mâle (4) est introduite de façon à pouvoir être bloquée et maintenue dans le manchon (107) au moyen d'une barrette de blocage (131)
dépassant en hauteur de la paroi dudit manchon (107), encliquetée dans les gorges (236) du côté intérieur de la face latérale (133) de cette paroi, et qui est en particulier rénuie avec la barrette de terre ou de protection (129),
ladite prise mâle étant alors disposée suivant des positions relatives préfées,
de préférence dans trois positions décalées de 90°, avec deux broches de branchement au réseau (134) dans une position parallèle à l'une des parois (39 à 42) latérales ou de liaison du boîtier.

3. Adapteur selon l'une des revendications 1 ou 2, caractérisé en ce que la prise femelle (6) est préservée contre les extractions accidentelles par l'unité frontale reposant sur le bord avant de la paroi de liaison (42) qui lui est associée, et à cet effet
a) la rainure (239) pour le bord en saillie (7a) de la prise femelle (6) est rapportée à la paroi de liaison (42) associée comme arête (240) découpée de façon à être adaptée à la rainure,
b) et/ou les tétons de guidage (242) pour la rainure de guidage (243) sont formés sur la face intérieure de des parois latérales (39, 41) à proximité de la base du boîtier de prise (105).

4. Adapteur selon l'une des revendications 1 à 3, caractérisé en ce que la prise femelle (6) est pourvue d'une barrette de protection ou de terre (123) embrochée sur des broches (125), solidaires de la base (124) du boîtier de prise (105).

5. Adapteur selon l'une des revendications 1 à 4, caractérisé en ce que les axes (11, 12) de la prise mâle (4) disposée du côté de la paroi dorsale (1) et de la prise femelle (6) maintenue dans une paroi de liaison (5) du côté de la paroi inférieure (7), forment un angle droit, et en ce que la paroi frontale (14) forme avec l'axe (12) de la prise femelle (6) un angle aigu (15).

6. Adapteur selon l'une des revendications 1 à 5, caractérisé en ce que le manchon'(107) pour la prise mâle (4) dépasse du bord du boîtier de prise (105) de la prise femelle (6), et en ce que la distance entre la face externe de la paroi du manchon (107) d'une part, et la paroi de liaison avec la prise femelle (6) d'autre part, au moins approximativement de l'ordre d'un entrefer (126), est plus grande que la hauteur du boîtier de prise (105) y compris la barrette de terre ou de protection (123) rapportée.

7. Adapteur selon l'une des revendications 1 à 6, caractérisé en ce que des douilles (229) sont disposées sur la base (124) du boîtier de prise (105) de la prise femelle (6) formé comme un bloc (104) avec des ouvertures latérales (230), dans lesquelles les douilles de contact (231) sont enfichables avec les barrettes de connexion (232) faisant saillie, lesdites douilles étant en outre pourvues d'ouvertures (234) dans lesquelles des clips à ressport (233) sont enfichables sur les douilles de contact (231) pour les protéger latéralement contre une extraction accidentelle.

8. Adapteur selon l'une des revendications 1 à 7, caractérisé en ce que des tourillons (268) sont prévus sur la face interne de la paroi dorsale (73) pour le maintien à distance des parties sur la face arrière de la paroi frontale (8).

9. Adapteur selon l'une des revendications 1 à 8, caractérisé en ce que l'unité frontale (8) comprend
a) à l'extérieur une paroi en couronne circulaire (37) pour les parties frontales du dispositif d'affichage et/ou de contact ou de sa partie de commande, et
b) à l'intérieur (sur la face dorsale) un paroi latérale en bande (310), qui est adaptée, au moyen d'une zone biseautée (38) aux parois de liaison et latérales (5, 39, 40, 41) de la partie prismatique du boîtier, et l'unité frontale présente de plus,
c) sur la partie supérieure (plongeant dans la partie prismatique du boîtier) de la paroi en bande latérale courante (310) des encoches destinées à des avancées (265, 266) de cette dernière,
d) sur les parties restantes de la paroi latérale en bande (310) des butées servant d'appui sur le bord avant supérieur de la partie prismatique,
e) ainsi que, en des emplacements opposés aux parois en saillie (244) pourvues d'ouvertures de guidage et de fixation (245, 262), des colonnes (306) pour filets à vis.

10. Adapteur selon l'une des revendications 1 à 9, caractérisé en ce qu'il comporte une glissière (330) traversant une paroi latérale de la partie prismatique du boîtier, destinée à l'actionnement d'un levier de contact ou d'un interrupteur pour le blocage d'un organe (dispositif additionnel commutateur 323) du dispositif d'affichage et/ou de contact, dans une de ses positions de fonctionnement ou dans l'un de ses états de fonctionnement.

11. Adapteur selon l'une des revendications 1 à 10, caractérisé en ce que le mécanisme à levier des appareils d'affichage et/ou de contact est réalisé sous la forme d'un appareil du type interrupteur à minuterie.

12. Adapteur selon l'une des revendications 1 à 11, caractérisé en ce que la partie de commande du dispositif d'affichage et/ou de contact sert de mécanisme chronométrique avec excitation d'onde dans l'état de fonctionnement du dispositif de contact et passage différé dans l'autre état de fonctionnement grâce à un mécanisme d'arrêt connu en soi, et en ce qu'au moins des moyens de réglage pour les moyens de retard et/ou d'affichage en position de marche sont incorporés dans la face frontale de l'unité frontale (8).

13. Adapteur selon l'une des revendications 1 à 12, caractérisé en ce qu'un mécanisme chronométrique joue le rôle de partie de commande du dispositif de contact et/ou d'affichage, et comporte à son pourtour pour l'actionnement du dispositif de contact et le cas échéant pour l'affichage du programme de contact, un disque de contact (plaque de support 119) entrainé en rotation par un moteur (induit 316, stator 317), avec des organes de contact (32) préréglables correspondant à un programme à déroulement périodique, et en ce qu'au moins le disque de contact rotatif est incorporé dans la paroi frontale de l'unité frontale (8), ledit disque de contact étant pourvu également d'un repère (35) tournant en 24 heures et/ou d'un dispositif d'affichage de temps (aiguilles des minutes (51) et des heures (52)), avec un cadran (50) de 12 heures, le cas échéant avec une commande à pignon (21) pour les deux, facultativement aussi pour l'affichage d'autres données que le temps.

14. Adapteur selon la revendication 13, caractérisé en ce que l'unité frontale (8) comprend du côté interne en commun avec une plaque ou platine (302) fixée à une colonne (301), le moteur de commande (induit 316, stator 317), une partie de commande (322), de préférence en partie plate avec une commande à vis sans fin multiple (315, 319, 321), un organe d'avance par saut (avec un levier intermédiaire 324 et des contacts 326, 327 et un bras de contact 325), et le logement (17) pour son doigt contacteur (34) pour le levier de contact (323) courant le long du disque de contact ou de ses organes de contact (32) ete traversant la face extérieure.

15. Adapteur selon l'une des revendications 1 à 14, caractérisé en ce que l'unité de commande du dispositif d'affichage et/ou de contact est formée d'un donneur de valeur limite qui actionne le contacteur lors du dépassement des valeurs limites, susceptibles d'être réglées à l'avance en liaison avec les échelles (9, 10) à graduations différentes, et correspondant au moins à une grandeur physique telle qu'un courant électrique, une tension électrique, une température, une brillance, ou analogue.

16. Adapteur selon l'une des revendications 1 à 15, caractérisé en ce que l'unité de commande du dispositif d'affichage et/ou de contact est formée d'un compteur numérique programmable, ou d'un relais temporel programmable, en particulier avec un indicateur chiffré, l'unité de commande étant pourvue d'un dispositif de comparaison pour la délivrance d'un signal de commande aux fins du déclenchement d'une des positions de travail du dispositif de contact dès qu'un signal de référence programmé de comptage est égal à un signal réel continuellement changeant et engendré de manière interne et/ou fourni par l'extérieur.
